# EUROPÄISCHE PATENTSCHRIFT

(11) **EP 3 411 322 B1**
(45) Veröffentlichungstag und Bekanntmachung des Hinweises auf die Patenterteilung: **01.02.2023**
(21) Anmeldenummer: 17702524.4
(22) Anmeldetag: 01.02.2017
(51) Int. Cl.: B66C 23/84, B66C 23/88

(54) **VERFAHREN ZUR WINDFREISTELLUNG EINER ARBEITSMASCHINE SOWIE ARBEITSMASCHINE ZUR VERFAHRENSAUSFÜHRUNG**
METHOD FOR BRINGING A WORK MACHINE INTO A WEATHERVANE POSITION, AND WORK MACHINE FOR CARRYING OUT THE METHOD
PROCÉDÉ DE MISE EN GIROUETTE D'UN ENGIN DE TRAVAIL ET ENGIN DE TRAVAIL POUR LA MISE EN OEUVRE DE CE PROCÉDÉ

(30) Priorität: 01.02.2016 DE 102016001037
(43) Veröffentlichungstag der Anmeldung: 12.12.2018
(73) Patentinhaber: Liebherr-Werk Biberach GmbH, 88400 Biberach an der Riss (DE)
(72) Erfinder: CHRISTOPH, Eiwan, 88444 Ummendorf (DE)
(74) Vertreter: Laufhütte, Dieter
(86) Internationale Anmeldenummer: PCT/EP2017/000128
(87) Internationale Veröffentlichungsnummer: WO 2017/133841

(56) Entgegenhaltungen:
- WO-A1-2016/146827
- DE-A1-102010 008 713
- JP-A- 2010 083 659

## Beschreibung

Die Erfindung betrifft ein Verfahren zur Windfreistellung einer Arbeitsmaschine, die sich durch wenigstens ein Drehteil auszeichnet, das mittels eines Drehwerkes um eine im wesentlichen vertikale Achse drehbar ist. Neben dem erfindungsgemäßen Verfahren betrifft die vorliegende Erfindung zudem eine Arbeitsmaschine zur Ausführung eines derartigen Verfahrens.

Betroffen sind Arbeitsmaschinen, insbesondere Dreh- bzw. Turmdrehkrane oder Betonverteilermasten, die so konzipiert sind, dass sie im Außerbetriebszustand eine ausreichende Windfreistellung und Windfahnenstabilität aufweisen müssen, um Überlastungen der Tragstruktur zu vermeiden.

Als windfrei oder auch Windfreistellung bezeichnet man die Außerbetriebnahme einer Arbeitsmaschine, insbesondere eines Krans. Dabei wird üblicherweise die Drehwerkbremse der Arbeitsmaschine mechanisch dauerhaft geöffnet, um das Drehteil der Arbeitsmaschine, bei Kranen üblicherweise der Ausleger, im Wind frei drehbar zu halten. Durch die angreifende Windlast kann sich der Kranausleger bzw. das Drehteil ohne technischen Antrieb selbstständig aus dem Wind drehen.

Bei ausreichender Windstärke zeigt der Ausleger letztendlich auf die windabgewandte Seite. In dieser Position wirkt die mit der Windstärke steigende Windkraft als den Mast auf die windabgewandte Seite kippen wollend, das konstante Kippmoment der Gegengewichte wirkt jedoch in die Gegenrichtung, sodass eine ausreichende Stabilität des Krans gewährleistet ist. Durch diese Maßnahme wird der Kran stets in einer Position mit geringstem Luftwiderstand gehalten und es wird eine maximale Standsicherheit und/ oder minimale Strukturbelastung der Konstruktion erreicht.

Beim Vergleich verschiedener Normen zur Bestimmung der Windlasten wurde jedoch festgestellt, dass sich die theoretischen Windlasten auf Arbeitsmaschinen je nach angewendeter Norm anders darstellen. Mit der Einführung der neuen europäischen Kranberechnungsnorm EN 13001-2 sowie der allgemeinen Windlastnorm des Bauwesens EN 14439 (2009) kam es zuletzt zu einer Erhöhung der rechnerischen Windlastannahmen.

Bei unabhängigen Windlastuntersuchen konnte zudem festgestellt werden, dass das bisher angenommene Modell einer idealen Windfahnenstabilität vielen Praxisfällen nicht genügt und Arbeitsmaschinen ein teilweise abweichendes Verhalten bei Windeinfluss im Außerbetriebmodus an den Tag legen. Das abweichende Verhältnis ist hauptsächlich durch Störungen des vorherrschenden Windfeldes bedingt, die durch die baulichen Gegebenheiten in der näheren Maschinenumgebung begründet sind. Beispielsweise sorgen Gebäude für Windverwirbelungen, die das wünschenswerte selbständige Ausrichten des Krans in eine Windfreistellung erschweren bzw. verhindern.

Es wird daher nach Lösungen zur Windfreistellung einer Arbeitsmaschine gesucht, die aufgrund der Umgebungsbebauung in einem gestörten Windfeld stehen und bei denen eine Windfreistellung nach konventioneller Weise nicht den Ansprüchen genügt. DE 10 2010 008713 A1 offenbart den Oberbegriff des Anspruchs 1.

Gelöst wird diese Aufgabe durch ein Verfahren gemäß den Merkmalen des Anspruchs 1. Vorteilhafte Ausgestaltungen des Verfahrens sind Gegenstand der sich an den Hauptanspruch anschließenden abhängigen Ansprüche.

Kern der Erfindung ist eine aktive Windfreistellung der Arbeitsmaschine. Im Gegensatz zum Stand der Technik soll nicht mehr auf eine durch Windkraft erzeugte selbstständige Drehbewegung des Drehteils der Arbeitsmaschine vertraut werden, sondern stattdessen eine aktive Regelung des Drehwerkantriebs erfolgen, um das Drehteil der Arbeitsmaschine zielgerichtet in die optimale Position für die Windfreistellung zu verbringen. Dazu werden vorab ein oder mehrere Winddaten mittels eines an der Arbeitsmaschine angeordneten Messsystems erfasst. Auf Grundlage der erfassten Winddaten wird dann die optimale Position des Drehteils ermittelt und für die Ansteuerung des Drehwerkantriebs herangezogen, um das Drehteil in die optimale Position zu verfahren. Es wird folglich zumindest ein Sollwert für einen gewünschten Drehwinkel des Drehwerkes bestimmt.

Durch Anfahren der optimalen Position soll das Drehteil der Arbeitsmaschine aus dem Wind gedreht werden und idealerweise ins Lee zeigen, so dass sich stets eine Position mit geringstem Luftwiderstand ergibt. Dadurch wird die Arbeitsmaschine im Außerbetriebsmodus aktiv überwacht und automatisch gesteuert, um stets für eine maximale Standsicherheit und/oder minimierte Strukturbelastung der Konstruktion zu sorgen.

Das Verfahren kann kontinuierlich oder zyklisch ausgeführt werden, um eine dynamische Anpassung der optimalen Position in Abhängigkeit der veränderlichen Windbedingungen sicherzustellen.

Zu den an der Arbeitsmaschine ermittelten Messdaten werden ergänzende Winddaten erfasst. Diese ergänzenden Winddaten werden nicht direkt an der Arbeitsmaschine, sondern in der näheren Maschinenumgebung erfasst, an einer Stelle in näherer Maschinenumgebung, die geringeren äußeren Störeinflüssen auf ein vorherrschende Windfeld unterliegt, sodass auf Grundlage dieser ergänzenden Winddaten ein nahezu ungestörtes Windfeld erfasst wird. Idealerweise werden geeignete externe Windsensoren an bzw. auf höherliegenden Plattformen bzw. Gebäuden installiert. Beispielsweise kann eine Aufnahme der Winddaten am Obergeschoss eines benachbarten Gebäudes der Arbeitsmaschine erfolgen.

Die Kombination der direkt an der Arbeitsmaschine erfassten Winddaten und der ergänzenden Winddaten erlaubt eine verbesserte Modellierung bzw. Berechnung der angreifenden Windlast, um darauf basierend eine optimale Position für die Windfreistellung zu bestimmen.

Es besteht die Möglichkeit, den Drehwerkantrieb nicht nur anzusteuern sondern gleichzeitig zu regeln, sodass die ermittelte optimale Position auch bei angreifenden Windlasten gehalten wird.

In einer bevorzugten Ausführungsvariante erfolgt mittels des Messsystems eine Windgeschwindigkeits- und/oder Windrichtungsaufnahme direkt an der Arbeitsmaschine, idealerweise verteilt an mehreren Positionen der Arbeitsmaschine. Die Windgeschwindigkeits- und/oder Windrichtungsaufnahme sollte zumindest am drehbaren Teil der Arbeitsmaschine erfolgen, beispielsweise bei einer Arbeitsmaschine in Form eines Drehkrans am Oberkran. Besonders bevorzugt ist die Anordnung von Windsensoren an der Auslegerspitze und/oder am Gegenausleger und/oder an der Turmspitze.

Die ergänzenden Winddaten der externen Sensorik können ebenfalls die Windgeschwindigkeit- und Windrichtung des nahezu ungestörten Windfeldes aufnehmen.

Weiterhin vorzugsweise wird durch das Messsystem die strukturelle Belastung der Arbeitsmaschine ein oder mehrerer Bereiche bzw. Bauteile der Arbeitsmaschine erfasst. Idealerweise wird eine strukturelle Belastung durch eine messbare dehnende und/oder stauchende Verformung der Materialstruktur im untersuchten Maschinenteil ermittelt. Als besonders bevorzugt erweist sich bei Arbeitsmaschinen in Form von Drehkranen bzw. Turmdrehkranen eine Messung der strukturellen Belastung im Bereich des Turmfußes, insbesondere im Bereich der Eckstiele eines im Turmfuß verbauten Gitterstückes. Sinnvollerweise werden an jedem der Eckstiele Sensoren verbaut, um die Belastung jedes Eckstiels feststellen zu können. Die messbare strukturelle Belastung im Bereich des Turmfußes, insbesondere der Eckstiele, ist ein guter Indikator für das wirkende Kippmoment des Krans.

Die Messung der strukturellen Belastung erfolgt vorzugsweise über ein oder mehrere Dehnungsmessstreifen, die vorzugsweise dehnende und/oder stauchende Verformungen in Turmlängsrichtung erfassen.

Ebenfalls ist es wünschenswert, dass bei der Steuerung und/oder Regelung des Drehwerkes zur aktiven Windfreistellung etwaige Sicherheitsanforderungen des Steuerungssystems der Arbeitsmaschine Berücksichtigung finden, beispielsweise Vorgaben bezüglich der maximalen Drehgeschwindigkeit, Beschleunigung, eingehalten werden..

Neben dem erfindungsgemäßen Verfahren betrifft die vorliegende Erfindung eine Arbeitsmaschine, insbesondere einen Turmdrehkran oder einen Betonverteilermast, mit wenigstens einem Drehteil, das mittels eines Drehwerks um eine vertikale Achse drehbar ist. Die Arbeitsmaschine umfasst erfindungsgemäß wenigstens ein Messsystem, das entsprechende Winddaten an der Maschine ermittelt und an eine Maschinensteuerung weiterreicht, wobei die Maschinensteuerung derart ausgeführt ist, dass diese das erfindungsgemäße Verfahren gemäß der vorliegenden Erfindung ausführt. Die Vorteile und Eigenschaften der Arbeitsmaschine entsprechen offensichtlich denen des erfindungsgemäßen Verfahrens, weshalb auf eine wiederholende Beschreibung verzichtet wird.

Weitere Vorteile und Eigenschaften der Erfindung werden im Folgenden anhand der in den Figuren dargestellten Ausführungsbeispiele erläutert. Es zeigen:
- Figur 1:: eine skizzierte Seitendarstellung eines Turmdrehkrans zur Ausführung des erfindungsgemäßen Verfahrens und
- Figur 2:: eine skizzierte Seitendarstellung eines alternativen Drehkrans zur Ausführung des erfindungsgemäßen Verfahrens.

Figur 1 zeigt einen an sich bekannten obendrehenden Turmkran. Der Turmkran umfasst einen Kranturm 10, der fest mit dem Kranfundament 15 verankert ist.

Ein Drehwerk 20 befindet sich am oberen Ende des Kranturms 10, das den Ausleger 30 aufnimmt und eine Drehbewegung des Auslegers 30 um eine vertikal stehende Drehachse 40 gegenüber dem Kranturm 10 zulässt. Der Ausleger 30 sowie der Gegenausleger 31 werden über die Abspannung 32 an der Kranspitze 11 abgespannt.

In unmittelbarer Umgebung des Turmkranes befindet sich ein höherbauendes Gebäude 100, das für Turbulenzen bzw. Störungen des vorherrschenden Windfeldes im Bereich des Turmkranessorgt. Aufgrund der umgebungsbedingten Störung des vorherrschenden Windfeldes genügen die bisher bekannten passiven Verfahren zur Windfreistellungen nicht mehr den Sicherheitsanforderungen an den Außerbetriebmodus eines Turmdrehkranes. Aus diesem Grund führt die Kransteuerung des Turmdrehkrans der Figur 1 das erfindungsgemäße Verfahren aus, sobald der Au-βerbetriebmodus für den Kran aktiviert wird.

Zur Verfahrensausführung ist der Turmdrehkran um eine Messvorrichtung erweitert, deren Windsensoren verteilt an der Kranstruktur montiert sind. Insbesondere sind geeignete Windsensoren in Form des Sensors W1 an der Turmspitze 11 bzw. im Bereich der Abspannung 32, des Windsensors W2 an der Auslegerspitze des Auslegers 30 sowie des Windsensors W3 in unmittelbarer Nähe des Gegenballastes 33 am Gegenauslegers 31 verteilt an am Drehteil der Kranstruktur angebracht.

Alle Windsensoren W1, W2 und W3 nehmen kontinuierlich die Windgeschwindigkeit als auch die Windrichtung auf und reichen ihre Messwerte an die Kransteuerung weiter.

Im Bereich des Turmfußes 12 in der Nähe des Kranfundamentes 15 ist pro Eckstiel des verbauten Gitterstückes des Turmfußes jeweils wenigstens ein Dehnungsmessstreifen 50 befestigt, um die strukturelle Belastung des Turmfußes aufgrund der dehnenden bzw. stauchenden Verformung der Eckstiele zu erfassen. Die messbaren Verformungen sind ein Indikation für das auf den Kran wirkende Kippmoment.

Zusätzlich zu den am Kran gesammelten Winddaten des Sensoren W1, W2, W3 wird auf dem Dach des benachbarten Gebäudes 100 ein externer Windsensor W4 montiert, der ebenfalls die Windgeschwindigkeit bzw. Windrichtung im Bereich des Obergeschosses des Gebäudes 100 aufnimmt. Da der Windsensor W4 deutlich höher als die Kranstruktur gelegen ist, kann in diesem Bereich von einem ungestörten Windfeld ausgegangen werden.

Die gesammelten Messdaten der Sensoren W1, W2, W3, der Dehnungsmessstreifen 50 in Kombination mit den ergänzenden Winddaten des externen Sensors W4 werden innerhalb der Kransteuerung ausgewertet und dazu verwendet, eine optimale Position des Auslegers 30, 31 für die Windfreistellung des Krans zu bestimmen. Da die Winddaten kontinuierlich ermittelt werden, erfolgt innerhalb der Kransteuerung eine dynamisch Anpassung der optimalen Position des Oberkrans an das variable Windfeld. Unter Berücksichtigung der berechneten Soll-Position wird das Drehwerk von der Kransteuerung geregelt angesteuert, um das Auslegersystem 30, 31 in die gewünschte Position zu verbringen und zu halten.

Das Ausführungsbeispiel der Figur 2 zeigt einen alternativen Drehkran. Identische Bauteile zum Ausführungsbeispiel der Figur 1 werden mit identischen Bezugszeichen versehen. Im Folgenden wird daher nur auf die konstruktiven Unterschiede eingegangen.

Der in Figur 2 gezeigte Drehkran umfasst einen mittels des Drehwerkes 20 um die Achse 40 drehbaren Oberkran, der einen wippbar am Kranturm 10 angeordneten Kranausleger 300 sowie den Gegenballast 320 vorsieht. Die Wippbewegung des Auslegers 300 wird über die Wippverseilung 330 erzielt. Im Ausführungsbeispiel der Figur 2 werden die Windsensoren W1, W2 einmal im Bereich der Wippverseilung 330 in Nähe des Gegenballastes 320 (W1) und im Bereich der Auslegerspitze 310 (W2) angeordnet.

Analog zum Ausführungsbeispiel der Figur 1 erfolgt eine Messung ergänzender Winddaten durch einen externen Sensor W4 im Dachbereich des benachbarten Gebäudes 100. Die strukturelle Belastung des Krans wird ebenfalls durch angeordnete Dehnungsmessstreifen 50 im Bereich des Turmfußes 12 erfasst. Die optimale Position des um die Achse 40 drehbaren Auslegers 300 wird wie im Beispiel der Figur 1 durch die Kransteuerung berechnet und durch eine geregelte Steuerung des Drehwerkes 20 angefahren. Es besteht ebenfalls die Möglichkeit, für die Bestimmung der optimalen Position des Oberkrans zusätzlich den Wippwinkel des Auslegers 300 zu berücksichtigen und den entsprechenden Wippantrieb gegebenenfalls anzusteuern.

## Patentansprüche

1. Verfahren zur Windfreistellung einer Arbeitsmaschine im Außerbetriebmodus, insbesondere zur Windfreistellung eines Drehkranes/Turmdrehkranes oder Betonverteilermastes, wobei die Arbeitsmaschine wenigstens ein Drehteil umfasst, das mittels eines Drehwerks (20) um eine im wesentlichen vertikale Achse (40) drehbar ist, mit den Verfahrensschritten:
- Messung ein oder mehrerer Winddaten mittels eines an der Arbeitsmaschine angeordneten Messsystems,
- Ermittlung einer optimalen Position des Drehteils für eine optimale Windfreistellung der Arbeitsmaschine in Abhängigkeit der erfassten Winddaten und
- Betätigung des Drehwerkantriebes, um das Drehteil in die ermittelte Position zu verbringen,
**dadurch gekennzeichnet,**
**dass** zusätzlich zu den an der Arbeitsmaschine gemessenen Winddaten ergänzende Winddaten in der Maschinenumgebung durch ein oder mehrere externe Sensoren (W1, W2, W3) erfasst werden und für die Ermittlung der optimalen Position berücksichtigt werden, wobei die ergänzenden Winddaten in einem Maschinenumgebungsbereich erfasst werden, in dem ein ungestörtes Windfeld bzw. ein Windfeld mit weniger Störeinflüssen als im Bereich der Arbeitsmaschine vorherrscht..

2. Verfahren nach Anspruch 1, **dadurch gekennzeichnet, dass** das Verfahren kontinuierlich oder zyklisch ausgeführt wird, um das Drehteil in eine dynamisch veränderliche optimale Position zu fahren.

3. Verfahren nach einem der vorhergehenden Ansprüche, **dadurch gekennzeichnet, dass** eine Regelung des Drehwerkantriebes ausgeführt wird, um das Drehteil in der ermittelten optimalen Position zu halten.

4. Verfahren nach einem der vorhergehenden Ansprüche, **dadurch gekennzeichnet, dass** das Messsystem die Windgeschwindigkeit und/oder die Windrichtung erfasst, insbesondere verteilt an unterschiedlichen Stellen der Arbeitsmaschine erfasst, bevorzugt jedoch mindestens am Drehteil der Arbeitsmaschine, besonders bevorzugt im Bereich einer Auslegerspitze und/oder am Gegenausleger und/oder an der Turmspitze (11).

5. Verfahren nach einem der vorhergehenden Ansprüche, **dadurch gekennzeichnet, dass** das Messsystem (50) die strukturelle Belastung der Arbeitsmaschine ein oder mehreren Bereichen der Arbeitsmaschine erfasst, beispielsweise im Bereich der Eckstiele eines Turmfußes (12), und die erfassten Belastungsmesswerte für die Ermittlung der optimalen Position berücksichtigt werden.

6. Verfahren nach Anspruch 5, **dadurch gekennzeichnet, dass** an den ein oder mehreren Positionen dehnende und/oder stauchende Verformungen der Materialstruktur erfasst werden, insbesondere durch den Einsatz ein oder mehrerer Dehnungsmessstreifen (50).

7. Verfahren nach einem der vorhergehenden Ansprüche, **dadurch gekennzeichnet, dass** bei der Steuerung und/oder Regelung des Drehwerkantriebes zur aktiven Windfreistellung etwaige Sicherheitsanforderungen im Steuerungssystem der Arbeitsmaschine berücksichtigt werden.

8. Verfahren nach einem der vorhergehenden Ansprüche, **dadurch gekennzeichnet, dass** zum Anfahren der ermittelten optimalen Position ergänzend zum Drehwerk (20) ein oder mehrere weitere Maschinenantriebe gesteuert und/oder geregelt werden, vorzugsweise ein Wippwerk.

9. Arbeitsmaschine, insbesondere Turmdrehkran oder Betonverteilermast, mit wenigstens einem Drehteil, das mittels eines Drehwerks (20) um eine vertikal stehende Achse (40) drehbar ist, einem Messsystem (50) und einer Maschinensteuerung zur Ausführung des Verfahrens gemäß einem der vorhergehenden Ansprüche.

## Claims

1. Method of weathervaning a work machine in out-of-operation mode, in particular of weathervaning a revolving crane/revolving tower crane or a concrete spreader mast, wherein the work machine comprises at least one slewing part that is rotatable about a substantially vertical axis (40) by means of a slewing gear (20), comprising the method steps:
- measuring one or more pieces of wind data by means of a measurement system arranged at the work machine;
- determining an optimum position of the slewing part for an optimum weathervaning of the work machine in dependence on the detected wind data; and
- actuating the slewing gear drive to bring the slewing part into the determined position
**characterized in that**
**characterized in that**, in addition to the wind data measured at the work machine, supplementary wind data in the machine environment are detected by one or more external sensors (W1, W2, W3) and are taken into account for the determination of the optimum position, wherein the supplementary wind data are detected in a machine environment region in which a non-disrupted wind field or a wind field that has fewer disruptive influences than in the region of the work machine prevails.

2. Method in accordance with claim 1, **characterized in that** the method is performed continuously or cyclically to travel the slewing part into a dynamically changeable optimum position.

3. Method in accordance with one of the preceding claims, **characterized in that** a regulation of the slewing gear drive is performed to maintain the slewing part in the determined optimum position.

4. Method in accordance with one of the preceding claims, **characterized in that** the measurement system detects the wind speed and/or the wind direction, in particular in a distributed manner at different points of the work machine, but preferably at least at the slewing part of the work machine, particularly preferably in the region of a boom tip and/or at the counter-boom and/or at the tower tip (11).

5. Method in accordance with one of the preceding claims, **characterized in that** the measurement system (50) detects the structural load of the work machine in one or more regions of the work machine, for example in the region of the corner bars of a tower base (12), and the detected load measurement values are taken into account for the determination of the optimum position.

6. Method in accordance with claim 5, **characterized in that** stretching and/or compressive deformations of the material structure are detected at the one or more positions, in particular by the use of a plurality of strain gauges (50).

7. Method in accordance with one of the preceding claims, **characterized in that** any safety demands in the control system of the work machine are taken into account on the control and/or regulation of the slewing gear drive for the active weathervaning.

8. Method in accordance with one of the preceding claims, **characterized in that** one or more further machine drives, preferably a luffing gear, are controlled and/or regulated in addition to the slewing gear (20) for the traveling to the determined optimum position.

9. Work machine, in particular a revolving tower crane or a concrete spreader mast, having at least one slewing part that is rotatable about a vertically standing axis (40) by means of a slewing gear (20), having a measurement system (50), and having a machine control to perform the method in accordance with one of the preceding claims.

## Revendications

1. Procédé de mise en girouette d'un engin de travail dans le mode hors service, en particulier pour la mise en girouette d'une grue pivotante/grue à tour ou d'un mât de distribution de béton, dans lequel l'engin de travail comprend au moins une partie pivotante qui peut pivoter autour d'un axe sensiblement vertical (40) au moyen d'un mécanisme de pivotement (20), avec les étapes de procédé :
- de mesure d'une ou de plusieurs données de vent au moyen d'un système de mesure disposé sur l'engin de travail,
- de détermination d'une position optimale de la partie pivotante pour une mise en girouette optimale de l'engin de travail en fonction des données de vent détectées, et
- d'actionnement de l'entraînement de mécanisme de pivotement pour amener la partie pivotante dans la position déterminée,
**caractérisé en ce**
**qu'**en plus des données de vent mesurées sur l'engin de travail, des données de vent complémentaires sont détectées dans l'environnement de l'engin par un ou plusieurs capteurs externes (W1, W2, W3) et sont prises en compte pour la détermination de la position optimale, dans lequel les données de vent complémentaires sont détectées dans une zone d'environnement d'engin, dans laquelle un champ de vent calme ou un champ de vent avec moins de perturbations que dans la zone de l'engin de travail prédomine.

2. Procédé selon la revendication 1, **caractérisé en ce que** le procédé est exécuté en continu ou de manière cyclique pour déplacer la partie pivotante dans une position optimale à variation dynamique.

3. Procédé selon l'une quelconque des revendications précédentes, **caractérisé en ce qu'**une régulation de l'entraînement de mécanisme de pivotement est exécutée pour maintenir la partie de pivotement dans la position optimale déterm inée.

4. Procédé selon l'une quelconque des revendications précédentes, **caractérisé en ce que** le système de mesure détecte la vitesse du vent et/ou le sens du vent, en particulier les détecte de manière répartie sur différents emplacements de l'engin de travail, de manière préférée toutefois au moins sur la partie pivotante de l'engin de travail, de manière particulièrement préférée dans la zone de la pointe de flèche et/ou sur la contre-flèche et/ou sur le porte-flèche (11).

5. Procédé selon l'une quelconque des revendications précédentes, **caractérisé en ce que** le système de mesure (50) détecte la contrainte structurelle de l'engin de travail d'une ou de plusieurs zones de l'engin de travail, par exemple dans la zone des montants d'angle d'un pied de tour (12), et les valeurs de mesure de contrainte détectées sont prises en compte pour la détermination de la position optimale.

6. Procédé selon la revendication 5, **caractérisé en ce que** sont détectées sur la ou plusieurs positions des déformations par allongement et/ou tassement de la structure de matériau, en particulier du fait de l'emploi d'une ou de plusieurs jauges de contrainte (50).

7. Procédé selon l'une quelconque des revendications précédentes, **caractérisé en ce que** d'éventuelles exigences en matière de sécurité dans le système de commande de l'engin de travail sont prises en compte lors de la commande et/ou de la régulation de l'entraînement de mécanisme de pivotement pour la mise en girouette active.

8. Procédé selon l'une quelconque des revendications précédentes, **caractérisé en ce qu'**un ou plusieurs autres entraînements d'engin sont commandés et/ou régulés en complément du mécanisme de pivotement (20) pour approcher la position optimale déterminée.

9. Engin de travail, en particulier grue à tour ou mât de distribution de béton, avec au moins une partie pivotante, qui peut pivoter autour d'un axe situé de manière verticale (40) au moyen d'un mécanisme de pivotement (20), un système de mesure (50) et une commande d'engin pour exécuter le procédé selon l'une quelconque des revendications précédentes.
